# EUROPÄISCHE PATENTSCHRIFT

(11) **EP 2 269 476 B1**
(45) Veröffentlichungstag und Bekanntmachung des Hinweises auf die Patenterteilung: **14.08.2013**
(21) Anmeldenummer: 09008581.2
(22) Anmeldetag: 30.06.2009
(51) Int. Cl.: A24B 15/16, A24F 47/00

(54) **Nikotin- und Aromenmatrix**
Nicotine and aroma matrix
Matrice de nicotine et d'arômes

(43) Veröffentlichungstag der Anmeldung: 05.01.2011
(73) Patentinhaber: Olig AG, 6002 Luzern (CH)
(72) Erfinder: Köller, Marcel, 6002 Luzern (CH)
(74) Vertreter: Herrmann, Uwe

(56) Entgegenhaltungen:
- EP-A- 0 117 355
- WO-A-2007/054167
- US-A- 4 014 348
- US-A- 4 286 604
- US-A- 4 924 886
- US-A- 4 986 286
- US-A- 5 137 034

## Beschreibung

Die vorliegende Erfindung betrifft eine rauchfreie Zigarette mit einer Nikotin- und/oder Aromenmatrix. Eine solche Matrix soll Nikotin bzw. eine oder mehrere nikotinhaltige Verbindungen und/oder Aromastoffe enthalten und diese während der Aktivphase, d.h. während der Nutzung einer rauchfreien Zigarette wieder abgeben.

Rauchfreie Zigaretten sind aus dem Stand der Technik in unterschiedlichen Ausführungsformen bekannt.

Aus der DE 10 2005 034 169 A1 ist eine rauchfreie Zigarette bekannt, die ein Wärmerohr aufweist, das mittels der Flamme eines Feuerzeuges erwärmt wird. Das Wärmerohr gibt aufgrund seiner hohen Wärmekapazität über einen ausreichend langen Zeitraum Wärme ab, so dass das in einem Reservoir befindliche Genußmittel verdampfen kann.

Aus der WO 2007/090594 A1 ist eine rauchfreie Zigarette bekannt, die ein Nikotindepot aufweist und die sich dadurch auszeichnet, das ein Erwärmen des durch das Nikotindepot geleiteten Luftstroms zum Freisetzen des Nikotins nicht erforderlich ist. Das Nikotin-Reservoir enthält eine Trägersubstanz, die bei Umgebungstemperatur bereits in ihrer Gasphase vorliegt.

Die WO 2007/054167 A1 betrifft eine rauchfreie Zigarette, die eine mit einem stromdurchflossenen Heizdraht ausgeführte Heizvorrichtung zur Erwärmung eines Reservoirs aufweist, aus dem Nikotin freigesetzt wird.

Als Nikotin- und/oder Geschmacksstoffreservoirs für rauchfreie Zigaretten wurden im Stand der Technik verschiedene Lösungen vorgeschlagen. WO 2007/054167 A1 offenbart beispielsweise, dass Nikotin in einer rauchfreien Zigarette als Nikotinsalz vorliegt, welches bei Hitzeeinwirkung pyrolysiert und Nikotin als freies Alkaloid freigibt. DE 690 12 823 T2 offenbart eine rauchfreie Zigarette, welche ein Nikotinreservoir mit nikotinhaltigem Granulat und Hilfsstoffen, vorzugsweise Dextrose enthält.

Es ist die Aufgabe der vorliegenden Erfindung, eine rauchfreie Zigarette in vorteilhafter Weise weiterzubilden.

Der Begriff "Nikotinmatrix" umfaßt jede beliebige Matrix bzw. Trägerstoff, der Nikotin oder eine oder mehrere nikotinhaltige Verbindungen aufweist. Der Begriff "Aromenmatrix" umfaßt jede beliebige Matrix bzw. Trägerstoff, der eine oder mehrere Aromastoffe aufweist, worunter auch beliebige Geschmacksstoffe zu verstehen sind.

Die Matrizen sind derart ausgeführt, dass sie thermisch induziert Nikotin, eine oder mehrere nikotinhaltige Verbindung bzw. Aromastoffe beispielsweise durch Desorption freisetzen. Die wenigstens eine Matrix ermöglicht somit die kontrollierte Abgabe von Nikotin und/oder Aromastoffen vorzugsweise durch Erwärmung. Die entsprechend angereicherte Luft kann dann von einem Nutzer ggf. durch einen Filter der Zigarette eingezogen werden.

Bevorzugt ist es, wenn nicht eine große Nikotin- oder Aromenmenge auf einmal abgegeben wird und anschließend nur mehr kleine Mengen. Dies kann ggf. wichtig sein, um Grenzwerte der Nikotinabgabe bzw. der Abgabe von Aromastoffen einhalten zu können.

Nikotin als wesentliche Komponente einer rauchfreien Zigarette muss sowohl in seiner Lagerfähigkeit als auch in seiner Umgangssicherheit risikolos verwahrt und eingesetzt werden können. Die Lagerfähigkeit der rauchfreien Zigarette über einen längeren Zeitraum bedeutet unter anderem, dass Nikotin und/oder Aromenkomponenten nicht ungewollt abgegeben werden.

Daher gibt eine erfindungsgemäße Matrix in einer bevorzugten Ausführungsform ohne thermische Anregung kein oder im Wesentlichen kein Nikotin und/oder keine Aromastoffe an die Umgebung ab und verändert sich bei längerer Lagerung in ihrer Zusammensetzung und ihren physikalisch-chemischen Eigenschaften nicht oder jedenfalls nicht wesentlich.

Vorzugsweise ist vorgesehen, dass die Abgabe von Nikotin bzw. von nikotinhaltigen Verbindungen und/oder Aromastoffen erst über etwa 45°C einsetzt. In einer bevorzugten Ausführungsform setzt diese Abgabe erst über etwa 50°C ein, in einer anderen Ausführungsform über etwa 60°C. In weiteren Ausführungsformen der Erfindung kann die Abgabe zwischen etwa 45°C und etwa 60°C eintreten, bevorzugt zwischen etwa 50°C und etwa 55°C.

Denkbar ist es, dass die zugemischten Nikotinanteile im Zugverhalten die Nikotinkonzentration im Gasstrom der Zigarette regulieren. Entsprechendes gilt für die Aromenkonzentration, die im Gasstrom aufgrund der Aromenanteile der Matrix reguliert wird.

Vorzugsweise ist die wenigstens eine Matrix derart ausgeführt, dass die Desorption von Nikotin und/oder Aromastoffen während der Lagerung weitgehend oder vollständig verhindert wird.

Die Begriffe "Aromastoff" und "Geschmacksstoff" werden nachfolgend synonym verwendet und beziehen sich auf jede organoleptisch wirksame, der erfindungsgemäßen Matrix beigemengte Substanz.

Der Begriff ""Nikotin" steht sowohl für die Substanz Nikotin als auch für jede beliebige nikotinhaltige Substanz.

Mit der Abgabe der Stoffe kann insbesondere die Desorption zuvor adsorbierten Nikotins und/oder zuvor absorbierter Aromastoffe verstanden werden, jedoch auch andere geeignete Arten der Freisetzung zuvor assoziierten Nikotins und/oder zuvor assoziierter Aromastoffe. Durch den wohldefinierten, vorzugsweise vorgesehenen Abgabetemperaturbereich, und dadurch, dass unterhalb des angegebenen Temperaturbereichs keine oder nur ein vernachlässigbarer Teil der assoziierten Stoffe abgegeben werden, kann sichergestellt werden, dass die Zusammensetzung über einen längeren Zeitraum stabil bleibt, sofern die Umgebungs- und/oder Lagerungstemperatur die Aktivtemperatur der Zigarette nicht übersteigt.

Als vernachlässigbarer Teil wird vorzugsweise ein Anteil von weniger als 10 % des Gesamtanteils an Nikotin und/oder von Aromastoffen und bevorzugt weniger als 5 % dieser Substanzen verstanden.

Vorzugsweise ist die Matrix derart ausgeführt, dass die Lagerungsbeständigkeit der Inhalte der Zigarette unterstützt wird, indem Nikotin und/oder Aromastoffe bzw. Geschmacksstoffe nur während deren Aktivphase, vorzugsweise nur unter aktivem Ziehen an der Zigarette freigesetzt werden. Erfindungsgemäße Matrizen können daher derart ausgeführt sein, dass sie beispielsweise während einer mehrwöchigen oder mehrmonatigen, beispielsweise bei einer 1-wöchigen Lagerung der Zigarette z.B. bei Raumtemperatur (25 °C) und z. B. bei 30 % Luftfeuchtigkeit weniger als 20 Gew.-%, vorzugsweise weniger als 15 Gew.-%, vorzugsweise weniger als 10 Gew.-% und besonders bevorzugt weniger als 5 Gew.-% ihres Nikotingehalts und/oder Aromengehaltes abgeben. In einer anderen Ausführungsform geben sie während dieser Periode weniger als 2 Gew.-%, weiter vorzugsweise weniger als 1 Gew.-% und weiter bevorzugt weniger als 0,5 Gew.-% ihres Nikotingehalts und/oder Aromengehaltes ab.

Der definierte Temperaturbereich und die anderen, im folgenden genannten optionalen Eigenschaften der Matrix erlauben ein perfektes Zusammenspiel mit einer Wärmequelle, beispielsweise einer inneren, autarken Wärmeeinheit, die als Wärmequelle für die Abgabe der absorbierten oder adsorbierten Stoffe dienen kann. Somit können Aromastoffe und/oder Nikotin über die Dauer der Aktivphase der Zigarette gleichmäßig an die Umgebungsluft abgegeben werden und damit gleichmäßig vom Verbraucher inhaliert werden.

Erfindungsgemäß umfassen geeignete Nikotin- und Aromenmatrizen ein oder mehrere Adsorptionsmittel, nämlich Aktivkohlepulver, und Glykol als Matrixmaterialien. Der Begriff "Glycol" umfaßt erfindungsgemäß auch "Glycolene".

Neben dem erfindungsgemäß eingesetzten Aktivkohlepulver sind grundsätzlich auch andere vorzugsweise pulverisierte Adsorbensmaterialien einsetzbar, wie beispielsweise Kieselgel, Bentonit und/oder Aluminiumoxidpulver. Geeignete Glykole umfassen Diole wie beispielsweise Glykol, Triole wie beispielsweise Glycerin, Oligoole sowie Polyole, deren Gruppen vicinal oder nicht vicinal angeordnet werden können und welche für den oben umrissenen Einsatz geeignete Viskositäten besitzen. Weiters sind verschiedene vergleichbar viskose Fluide mit polaren Eigenschaften einsetzbar. Die Glykol- und/oder Pulverkomponenten können hinsichtlich ihrer stofflichen und verhältnismäßigen Zusammensetzung frei miteinander kombiniert werden.

Adsorbens- und Glykolanteile sind in einer Ausführungsform ungefähr oder genau im Verhältnis 1:1 in der Matrix vorhanden.

In einer bevorzugten Ausführungsform enthält die Matrix somit etwa 50 Gew.-% Aktivkohlepulver und etwa 50 Gew.-% Glykole.

Erfindungsgemäß enthält die Matrix zwischen etwa 30 Gew.-% und etwa 70 Gew.-% Aktivkohlepulver und zwischen etwa 30 Gew.-% und etwa 70 Gew.-% Glykole. In einer weiteren Ausführungsform enthält die Matrix zwischen etwa 40 Gew.-% und etwa 60 Gew.-% Aktivkohlepulver und zwischen etwa 40 Gew.-% und etwa 60 Gew.-% Glykol und in einer bevorzugten Ausführungsform enthält die Matrix zwischen etwa 45 Gew.-% und etwa 55 Gew.-% Aktivkohlepulver und zwischen etwa 45 Gew.-% und etwa 55 Gew.-% Glykol.

Die Nikotinmatrix und/oder die Aromenmatrix kann somit wenigstens ein Adorbens, wie beispielsweise Aktivkohle, wenigstens ein Glycol (und/oder Glycolene) und ggf. auch Beimengungen enthalten.

Neben für Aktivkohlepulver gelten die soeben angegebenen Mischverhältnisse auch für andere geeignete Adsorbentien, insbesondere Adsorbenspulver und Mischungen davon. Glykole, wie sie hier verwendet werden, umfassen auch Mischungen von mehreren Glykolen oder andere geeignete Substanzen, in Mischung mit Glykolen oder untereinander.

Derartige Zusammensetzungen können die assoziierten Stoffe in den oben genannten, gewünschten Temperaturbereichen besonders gleichmäßig abgeben.

In einer Ausführungsform der Erfindung kann die Matrix inhomogen ausgeführt sein. Somit können einzelne Matrixabschnitte unterschiedliche Mischungsverhältnisse an Adsorbenspulver und Glykol besitzen, wobei sich die Zusammensetzung aller Abschnitte bevorzugt innerhalb der oben festgelegten Schranken befindet. Die einzelnen Abschnitte können sich zusätzlich in deren Gesamtbeladung mit Nikotin und Aromastoffen unterscheiden, sowie in der relativen Zusammensetzung von Nikotin und Aromastoffen, beziehungsweise in der relativen Zusammensetzung unterschiedlicher Aromastoffe. Dadurch kann eine gegenseitige Beeinflussung oder gar ein negatives Kreuzverhalten zwischen Nikotin- und Aromastoffabgabe verringert oder sogar verhindert werden. In einer weiteren Ausführungsform kann ein Matrixabschnitt oder eine Gesamtmatrix nur Nikotin und/oder nur Geschmacksstoffe enthalten.

Vorzugsweise ist vorgesehen, dass die wenigstens eine Aromenmatrix und die wenigstens eine Nikotinmatrix separat, beispielsweise nebeneinander in der Zigarette vorliegen. Sie werden vorzugsweise getrennt in die Zigarette eingebracht.

Die Erfindung umfaßt eine rauchfreie Zigarette, die mindestens eine Nikotin- und/oder Aromenmatrix gemäß Anspruch 1 aufweist. Eine solche rauchfreie Zigarette kann auch mehrere solcher Matrizen aufweisen. So ist es beispielsweise möglich, dass eine rauchfreie Zigarette gemäß der Erfindung eine oder mehrere rein nikotinhältige Matrizen und eine oder mehrere rein aromastoffhältige Matrizen enthält. Eine gegenseitige Beeinflussung oder gar ein negatives Kreuzverhalten zwischen Nikotin- und Aromastoffabgabe kann somit auch auf diesem Wege verringert oder sogar verhindert werden.

In einer Ausführungsform wird die Matrix auf einen Trägerstoff aufgetragen und anschließend in der rauchfreien Zigarette, beispielsweise auf deren Wärmeerzeugungseinheit plaziert. Dies erleichtert die Herstellung der rauchfreien Zigarette.

Dies kann des Weiteren verschiedene Vorteile im Desorptionsverhalten, in der Wärmeaufnahme und -verteilung, in der Viskosität und Bearbeitbarkeit der Matrix, sowie in der Anbringbarkeit der Matrix in der Zigarette haben. Als Trägerstoffe sind offenporige, organische Strukturen geeignet, sowie offenporige Polymerschäume, beispielsweise Polyolefine, Polyether, Polyester, Polyamide, Polycarbonate, u.Ä., sowie ähnliche Trägermedien wie Silicagel, Aluminiumoxid, Zeolithe, Kohlenstoff, Metalle etc.

Eine Nikotin- und/oder Aromenmatrix bzw. die einzelnen Matrixapplikation können direkt auf einer Wärmequelle, beispielsweise auf einem Wärmepad aufgebracht, beziehungsweise auf einem Wärmepad plaziert werden. Dadurch kann die Wärmeübertragung unmittelbar erfolgen und ein ausgezeichnetes Verhalten hinsichtlich der gleichmäßigen und spontanen Nikotin- bzw. Aromenabgabe erzielt werden.

Eine auf einem Trägerstoff plazierte Matrix kann in einer Ausführungsform ein verbessertes Montageverhalten haben und zu einer besseren Wärmeverteilung führen. Durch eine kernnahe Anordnung der Matrizen, wodurch der restliche Raum der Zigarette mit anderen Materialien, beispielsweise Tabak gefüllt werden kann, können in einer Ausführungsform gewohnte, beispielsweise haptische Eigenschaften konventioneller Zigaretten erhalten bleiben.

Als Trägerstoff kommen beispielsweise offenporige organische Strukturen zum Einsatz.

Es ist also ebenso möglich, die wenigstens eine Matrix zunächst auf einem Trägerstoff zu plazieren bzw. aufzutragen und anschließend den Trägerstoff mit Matrix in der rauchfreien Zigarette, beispielsweise auf der Wärmeerzeugungseinheit zu plazieren.

Die rauchfreie Zigarette weist wenigstens eine autarke Wärmeerzeugungseinheit auf.

Diese kann im Inneren der Zigarette angeordnet sein. Sie kann beispielsweise langgestreckt ausgeführt sein. Erfindungsgemäß ist vorgesehen, dass die wenigstens eine Matrix teilweise oder vollständig von der Wärmeerzeugungseinheit umgeben ist oder dass die wenigstens eine Matrix die Wärmeerzeugungseinheit teilweise oder vollständig umgibt.

Die Wärmeeinheit kann im Inneren der Zigarette angeordnet sein und vorzugsweise ein Medium umfassen, das bei einer chemischen Reaktion oder bei eine physikalischen Umwandlung, insbesondere bei einer Kristallisation Wärme freisetzt. Als Kristallisationsmedium kommt beispielweise ein Salzhydrat, wie z.B. Natriumacetat-Trihydrat in Betracht. Das Kristallisationsmedium kann als übersättigte Lösung vorliegen, die bei einer Aktivierung auskristallisiert, wodurch Wärme freigesetzt wird.

Diese Wärme dient dazu, die Desorption von Nikotin und/oder Aromastoffen und/oder Geschmacksstoffen von einem Substrat zu fördern bzw. überhaupt zu initiieren.

Das vorliegende Ausführungsbeispiel betrifft somit eine rauchfreie Zigarette mit einer internen autarken, d.h. keinen Energie- bzw. Wärmeeintrag von außen erfordernden Wärmeeinheit und/oder mit einer Matrix, die Nikotin und/oder Aromastoffe und/oder Geschmacksstoffe enthält. Der Tabak bzw. die genannte Matrix kann die Wärmeeinheit teilweise oder vollständig umgeben. Sie kann z. B. als Hohlzylinder ausgeführt sein oder sich in einem hohlzylindrischen Raum befinden, der die Wärmeeinheit umgibt. Auch eine umgekehrte Anordnung (Wärmeeinheit umgibt den Tabak bzw. die Matrix teilweise oder vollständig) ist denkbar.

Die rauchfreie Zigarette weist des Weiteren vorzugsweise wenigstens einen Filter auf. Dieser kann beispielsweise im Mundstück angeordnet sein, das Mundstück bilden oder das Mundstück umfassen.

Der Filter kann aus einer oder mehreren offenporigen Polymer-Strukturen und/oder offenporigen Synthetik-Strukturen und/oder Mikrofaser-Synthetik-Strukturen und/oder Perlon-Textil-Strukturen bestehen oder diese aufweisen. Diese Filtermaterialien haben den Vorteil, dass sie die Zusammensetzung des Gasstroms der rauchfreien Zigarette während der Durchströmung des Filters nicht oder nicht wesentlich, vorzugsweise weniger als 5 %, weniger als 2 % und besonders bevorzugt weniger als 1 % oder weniger als 0,5 % beeinflussen.

Weitere Einzelheiten und Vorteile werden anhand eines im folgenden beschriebenen Ausführungsbeispiels näher beschrieben.

Das vorliegende Ausführungsbeispiel betrifft eine rauchfreie Zigarette, insbesondere eine rauchfreie Zigarette mit einer im Inneren angeordneten autarken Wärmeeinheit. Diese Wärmeeinheit kann ein Medium umfassen, das bei einer chemischen Reaktion oder bei einer physikalischen Umwandlung, insbesondere bei einer Kristallisation Wärme freisetzt. Als Kristallisationsmedium kommt beispielweise ein Salzhydrat, wie z.B. Natriumacetat-Trihydrat in Betracht. Das Kristallisationsmedium kann als übersättigte Lösung vorliegen, bei einer Aktivierung auskristallisiert, wodurch Wärme freigesetzt wird.

Die Nikotin - Aromamatrix wird direkt auf diese Wärmeeinheit aufgetragen. Sie ist in zwei Gruppen aufgeteilt, eine Nikotinmatrix und eine Aromamatrix, wobei beide so ausgelegt sind, dass Desorptionsprozesse zwischen 50°C und 55°C einsetzen. Beide Matrizenteile, sowohl die Nikotinmatrix als auch die Aromenmatrix bestehen aus Aktivkohlepulver und aus Glykolenen, wobei das Mischungsverhältnis in etwa 1:1 beträgt. Die nikotinhaltigen Teile der Matrix regulieren während der Aktivphase der Zigarette die Nikotinkonzentration im Gasstrom beim Zug an der Zigarette. Unabhängig davon regulieren die aromastoffhaltigen Teile der Matrix während der Aktivphase der Zigarette die Aromakonzentration im Gasstrom beim Zug an der Zigarette.

Damit die Komplexität der Matrix gering gehalten wird und negatives Kreuzverhalten weitgehend minimiert oder gar ausgeschlossen werden kann, werden Aromenmatrix bzw. Aromenmatrizen und Nikotinmatrix bzw. Nikotinmatrizen getrennt in die rauchfreie Zigarette eingebracht.

Grundsätzlich ist es auch denkbar, dass die Nikotin- und die Aromenmatrix nicht getrennt, sondern durchmischt vorliegen.

Eine Variation dieses Ausführungsbeispiels umfaßt die oben genannten Eigenschaften, wobei die Matrix zuerst auf einen Trägerstoff aufgetragen wird und dieser anschließend in der Zigarette, beispielsweise auf dem Wärmepad plaziert wird. Als Trägerstoff wird beispielsweise eine offenporige organische Struktur verwendet. Eine derartige rauchfreie Zigarette ist durch den Einsatz der Matrixelemente bestehend aus Aktivkohlepulver und aus Glykolenen, wobei das Mischungsverhältnis in etwa 1:1 beträgt, wobei Desorptionsprozesse zwischen 50°C und 55°C einsetzen, über einen längeren Zeitraum sicher lagerungsfähig. Während der Lagerung ändert sich die Zusammensetzung der Zigarette nicht beziehungsweise nur unmerklich. Während einer 1-wöchigen Lagerung der Zigarette bei Raumtemperatur (25 °C) und 30 % Luftfeuchtigkeit gibt diese Matrix weniger als 5 Gew.-% ihres Nikotin- und Aromagehalts ab. Durch das Anbringen der Matrix, beziehungsweise der mit der Matrix beladenen Trägerstoffe an die im Kern einer länglichen, zylinderförmigen Zigarette wird im vorliegenden Beispiel die Umgebung mit Tabak oder Stoffen mit ähnlichen oder gleichen haptischen Eigenschaften ausgekleidet, so daß auf die gewohnte Haptik konventioneller Zigaretten nicht verzichtet werden muss. Auch das Aussehen der Zigarette kann somit an das Aussehen konventioneller Zigaretten angeglichen werden.

Zusammenfassend wird durch den Einsatz der Nikotin- und Aromenmatrix im vorliegenden Beispiel also eine desorptionsfreie Lagerung der Zigarette und eine Steuerung der Nikotinabgabe durch Erwärmung erreicht.

Grundsätzlich kann vorgesehen sein, dass sich die Matrix in zwei Gruppen aufteilt, nämlich in eine Aromenmatrix und in eine Nikotinmatrix. Jede dieser Matrizen kann aus einem Abschnitt oder auch aus mehreren Abschnitten bestehen, die in der rauchfreien Zigarette angeordnet sind. Denkbar ist es, die Abschnitte abwechselnd aufeinander folgen zu lassen, zu Gruppen zusammenzufassen etc.

Die Wärmeerzeugungseinheit ist vorzugsweise derart angeordnet, dass sie sowohl zu einer Erwärmung der wenigstens einen Aromenmatrix als auch der wenigstens einen Nikotinmatrix führt. Auch kann sie so angeordnet sein, dass sie alternativ oder zusätzlich den durch die Zigarette geführten Luftstrom erwärmt.

An die wenigstens eine Matrix, die die Wärmeerzeugungseinheit umschließen kann bzw. in einem hohlzylinderförmigen Raum zwischen der Wärmeerzeugungseinheit und einer inneren oder äußeren Umhüllung, wie beispielsweise einem Kunststoffröhrchen vorliegen kann, schließt sich in Längsrichtung das Mundstück mit Filter an. Das Filtermaterial umfaßt bzw. besteht gemäß dem vorliegenden Ausführungsbeispiel die folgenden Substanzen: offenporige Polymer- und Synthetik-Strukturen und/oder Mikrofaser-Synthetik-Strukturen und/oder Perlon-Textil-Strukturen.

Die Umhüllung der Zigarette kann beispielsweise durch eine Metallfolie, wie beispielsweise eine Aluminiumfolie sowie eine außenliegende Papierschicht gebildet werden. Diese kann das Aussehen einer herkömmlichen Zigarette haben.

Anstelle der konzentrischen Anordnung von Wärmeerzeugungseinheit und Matrix bzw. Matrizen können diese auch in Längsrichtung der Zigarette ohne oder mit Abstand nebeneinander angeordnet sein.

Der Filter soll in einer Ausführungsform den Gasstrom in seiner Zusammensetzung und Dosierung möglichst nicht oder nur kaum beeinflussen. Es soll somit vorzugsweise bei der Durchströmung des Filters keine oder nur eine geringe Änderung der Zusammensetzung jedenfalls hinsichtlich Nikotin und/oder Aromastoffen bzw. Geschmacksstoffen erfolgen.

Er soll jedoch bei der Lagerung der Zigarette verhindern, dass Nikotin bzw. Aromastoffe aus der Zigarette entweichen. Ferner dient er als mechanische Begrenzung der Matrix sowie der Wärmeerzeugungseinheit sowie der Zugregulierung während der Nutzung der Zigarette.

Die vorliegende Erfindung betrifft nicht nur Zigaretten im eigentlichen Sinne, sondern auch Zigarren, Zigarillos etc. Der Begriff "Zigarette" steht somit sowohl für Zigaretten als auch für Zigarren, Zigarillos etc.

## Patentansprüche

1. Rauchfreie Zigarette mit einer Nikotin- und/oder Aromenmatrix, die Nikotin und/oder eine nikotinhaltige Verbindung und/oder einen oder mehrere Aromastoffe enthält,
**dadurch gekennzeichnet,**
**dass** die Matrix zwischen 30 Gew.-% und 70 Gew.-% Aktivkohlepulver und zwischen 30 Gew.-% und 70 Gew.-% eines oder mehrerer Glykole aufweist, und
**dass** die rauchfreie Zigarette wenigstens eine autarke Wärmeerzeugungseinheit aufweist, wobei die Matrix teilweise oder vollständig von der Wärmeerzeugungseinheit umgeben ist oder wobei die Matrix die Wärmeerzeugungseinheit teilweise oder vollständig umgibt.

2. Rauchfreie Zigarette nach Anspruch 1, **dadurch gekennzeichnet, dass** das die Matrix zwischen 40 Gew.-% und 60 Gew.-%, insbesondere zwischen 45 Gew.-% und 55 Gew.-% Aktivkohlepulver und zwischen 40 Gew.-% und 60 Gew.-%, insbesondere zwischen 45 Gew.-% und 55 Gew.-% Glykole enthält.

3. Rauchfreie Zigarette nach einem der vorhergehenden Ansprüche, **dadurch gekennzeichnet, dass** das Mischungsverhältnis zwischen dem Aktivkohlepulver und den Glykolen 1:1 beträgt.

4. Rauchfreie Zigarette nach einem der vorhergehenden Ansprüche, **dadurch gekennzeichnet, dass** die Matrix inhomogen ausgeführt ist und einzelne Matrixabschnitte unterschiedliche Mischungsverhältnisse an Aktivkohlepulver und Glykol besitzen und/oder sich in deren Gesamtbeladung und/oder relativen Zusammensetzung an Nikotin und/oder nikotinhaltigen Verbindungen und/oder Aromastoffen unterscheiden.

5. Rauchfreie Zigarette nach einem der vorhergehenden Ansprüche, **dadurch gekennzeichnet, dass** ein oder mehrere Matrixabschnitte oder die gesamte Matrix nur Nikotin oder nur Aromastoffe aufweist und/oder dass die Aromenmatrix und die Nikotinmatrix getrennt angeordnet sind.

6. Rauchfreie Zigarette nach einem der vorhergehenden Ansprüche, **dadurch gekennzeichnet, dass** die Matrix auf einer Trägersubstanz angeordnet ist.

7. Rauchfreie Zigarette nach einem der vorhergehenden Ansprüche, **dadurch gekennzeichnet, dass** sie zwei oder mehr gleiche und/oder verschiedene Nikotin- und/oder Aromenmatrizen aufweist.

8. Rauchfreie Zigarette nach einem der vorhergehenden Ansprüche, **dadurch gekennzeichnet, dass** die wenigstens eine Matrix und/oder wenigstens ein matrixbeladener Trägerstoff direkt auf der Wärmeerzeugungseinheit aufgebracht ist.

9. Rauchfreie Zigarette nach einem der vorhergehenden Ansprüche, **dadurch gekennzeichnet, dass** sich die Matrix in wenigstens eine Nikotinmatrix und in wenigstens eine Aromenmatrix unterteilt, und dass die wenigstens zwei Matrizen getrennt in die rauchfreie Zigarette eingebracht sind.

## Claims

1. A smoke-free cigarette having a nicotine matrix and/or an flavour matrix containing nicotine and/or a compound containing nicotine and/or one or more flavourings,
**characterised in that**
the matrix has between 30% by weight and 70% by weight active carbon powder and between 30% by weight and 70% by weight of one or more glycols; and
**in that** the smoke-free cigarette has at least one autonomous heat-producing unit, wherein the matrix is partly or completely surrounded by the heat producing unit or wherein the matrix partly or completely surrounds the heat producing unit.

2. A smoke-free cigarette in accordance with claim 1, **characterised in that** the matrix contains between 40% by weight and 60% by weight, in particular between 45% by weight and 55% by weight, active carbon powder and between 40% by weight and 60% by weight, in particular between 45% by weight and 55% by weight, glycols.

3. A smoke-free cigarette in accordance with one of the preceding claims, **characterised in that** the mixing ratio between the active carbon powder and the glycols amounts to 1:1.

4. A smoke-free cigarette in accordance with one of the preceding claims, **characterised in that** the matrix is designed as inhomogeneous and individual matrix sections have different mixing ratios of active carbon powder and glycol, and/or differ in their total charge and/or relative composition in nicotine and/or compounds containing nicotine and/or in flavourings.

5. A smoke-free cigarette in accordance with one of the preceding claims, **characterised in that** one or more matrix sections or the total matrix comprise or comprises only nicotine or only flavourings; and/or **in that** the flavour matrix and the nicotine matrix are arranged separately.

6. A smoke-free cigarette in accordance with one of the preceding claims, **characterised in that** the matrix is arranged on a carrier substance.

7. A smoke-free cigarette in accordance with one of the preceding claims, **characterised in that** it has two or more nicotine matrices and/or flavour matrices which are the same and/or different.

8. A smoke-free cigarette in accordance with one of the preceding claims, **characterised in that** the at least one matrix and/or at least one matrix-charged carrier substance is applied directly to the heat producing unit.

9. A smoke-free cigarette in accordance with one of the preceding claims, **characterised in that** the matrix is divided into at least one nicotine matrix and into at least one flavour matrix; and **in that** the at least two matrices are introduced separately into the smoke-free cigarette.

## Revendications

1. Cigarette sans fumée avec une matrice à nicotine et/ou à arômes, qui contient de la nicotine et/ou une combinaison de nicotine et/ou une ou plusieurs substances aromatiques,
**caractérisée en ce que**
la matrice présente entre 30 % du poids et 70 % du poids de poudre de charbon actif et entre 30 % du poids et 70 % du poids d'un ou plusieurs glycols, et
**en ce que** la cigarette sans fumée présente au moins une unité de production de la chaleur, la matrice étant entourée partiellement ou complètement par l'unité de production de la chaleur ou la matrice entourant partiellement ou complètement l'unité de production de la chaleur.

2. Cigarette sans fumée selon la revendication 1, **caractérisée en ce que** la matrice comporte entre 40 % du poids et 60 %, notamment entre 45 % du poids et 55 % du poids de poudre de charbon actif, et entre 40 % du poids et 60 %, notamment entre 45 % du poids et 55 % du poids de glycols.

3. Cigarette sans fumée selon une quelconque des revendications précédentes, **caractérisée en ce que** le rapport de mélange entre la poudre de charbon actif et les glycols est de 1:1.

4. Cigarette sans fumée selon une quelconque des revendications précédentes, **caractérisée en ce que** la matrice est réalisée de manière non homogène et que des sections de matrice individuelles possèdent des rapports de mélange de poudre de charbon actif et de glycols et/ou se distinguent dans leur charge globale et/ou composition relative en nicotine et/ou en combinaison de nicotine et/ou en substances aromatiques

5. Cigarette sans fumée selon une quelconque des revendications précédentes, **caractérisée en ce qu'**une ou plusieurs sections de matrice ou la matrice entière présente seulement de la nicotine ou seulement des substances aromatiques et/ou **en ce que** la matrice à arômes et la matrice à nicotine sont disposées séparément.

6. Cigarette sans fumée selon une quelconque des revendications précédentes, **caractérisée en ce que** la matrice est disposée sur un entraîneur.

7. Cigarette sans fumée selon une quelconque des revendications précédentes, **caractérisée en ce qu'**elle présente deux ou plusieurs matrices à nicotines et/ou à arômes identiques et/ou différentes.

8. Cigarette sans fumée selon une quelconque des revendications précédentes, **caractérisée en ce qu'**au moins une matrice et/ou au moins un entraîneur chargé dans la matrice est appliqué(e) directement sur l'unité de production de la chaleur.

9. Cigarette sans fumée selon une quelconque des revendications précédentes, **caractérisée en ce que** la matrice se divise en au moins une matrice à nicotine et au moins une matrice à arômes, et **en ce que** au moins les deux matrices sont insérées séparément dans la cigarette sans fumée.
